# EUROPÄISCHE PATENTSCHRIFT

(11) **EP 0 076 233 B1**
(45) Veröffentlichungstag und Bekanntmachung des Hinweises auf die Patenterteilung: **11.09.1985**
(21) Anmeldenummer: 82810390.3
(22) Anmeldetag: 20.09.1982
(51) Int. Cl.: G10L 9/14

(54) **Verfahren und Vorrichtung zur redundanzvermindernden digitalen Sprachverarbeitung**
Method and apparatus for redundancy-reducing digital speech processing
Procédé et dispositif pour traitement digital de la parole réduisant la redondance

(30) Priorität: 24.09.1981 CH 6167/81
(43) Veröffentlichungstag der Anmeldung: 06.04.1983
(73) Patentinhaber: GRETAG Aktiengesellschaft, CH-8105 Regensdorf (CH)
(72) Erfinder: Horvath, Stephan, Dr., CH-8049 Zürich (CH); Wu, Yung-Shain, CH-8044 Zürich (CH)
(74) Vertreter: Pirner, Wilhelm

## Beschreibung

Die Erfindung betrifft ein nach der Methode der linearen Prädiktion arbeitendes redundanzverminderndes digitales Sprachverarbeitungsverfahren und eine entsprechende Vorrichtung gemäß dem Oberbegriff von Patentanspruch 1 bzw. Patentanspruch 33.

Derartige Sprachverarbeitungssysteme, sogenannte LPC-Vocoder, erlauben eine erhebliche Redundanzreduktion bei der digitalen Übertragung von Sprachsignalen. Sie gewinnen heute immer mehr an Bedeutung und sind Gegenstand zahlreicher Veröffentlichungen und Patente, von denen hier nur einige repräsentative rein beispielsweise angeführt sind:
B. S. Atal und S. L. Hanauer, Journal Acoust. Soc. Am., 50, S. 637-655,1971
R. W. Schafer und L. R. Rabiner, Proc. IEEE Vol. 63, No. 4, S. 662-677, 1975
L. R. Rabiner et al., Trans-Acoustics, Speech and Signal Proc., Vol. 24, No. 5, S. 399-418, 1976
B. Gold, Proc. IEEE Vol. 65, No. 12, S. 1636-1658,1977
A. Kurematsu et al, Proc. IEEE, ICASSP, Washington 1979, S. 69-72
S. Horvath, »LPC-Vocoder, Entwicklungsstand und Perspektiven«,
Sammelband Kolloquiumsvorträge »Krieg im Äther«, XVII. Folge, Bern, 1978
US-PS 3 624 302
US-PS 3 631 520
US-PS 3 909 533

Die bekannten und erhältlichen LPC-Vocoder arbeiten noch nicht voll zufriedenstellend. Zwar ist die nach der Analyse wieder synthetisierte Sprache meistens noch relativ verständlich, jedoch ist sie verzerrt und tönt künstlich. Eine Hauptursache dafür liegt u. a. vor allem in der Schwierigkeit, den Entscheid, ob ein stimmhafter oder ein stimmloser Sprachabschnitt vorliegt, mit ausreichender Sicherheit zu treffen. Weitere Ursachen sind mangelhafte Bestimmung der Pitchperiode und genaue Bestimmung der Klangbildungsfilterparameter.

Die vorliegende Erfindung befaßt sich nun vornehmlich mit der ersten dieser Schwierigkeiten und hat zum Ziel, ein digitales Sprachverarbeitungsverfahren bzw. -system der eingangs definierten Art dahingehend zu verbessern, daß es zu treffenderen bzw. sichereren Stimmhaft-Stimmlos-Entscheiden und damit zu einer Verbesserung der Qualität der synthetisierten Sprache führt.

Das erfindungsgemäße Verfahren und die erfindungsgemäße Vorrichtung sind in den Ansprüchen 1 und 33 beschrieben. Bevorzugte Ausführungsvarianten ergeben sich aus den abhängigen Ansprüchen.

Für die Stimmhaft-Stimmlos-Klassifikation sind eine Reihe von Entscheidungskriterien bekannt, die jeweils einzeln oder zum Teil auch kombiniert angewandt werden. Übliche Kriterien sind z. B. die Energie des Sprachsignals, die Anzahl der Nulldurchgänge desselben innerhalb eines gewissen Zeitabschnitts, die normierte Restfehlerenergie, d. h. das Verhältnis der Energie des Prädiktionsfehlersignals zu der des Sprachsignals, und die Höhe des zweiten Maximums der Autokorrelationsfunktion des Sprachsignals oder des Prädiktionsfehlersignals. Ferner ist es auch üblich, einen Quervergleich zu einem oder mehreren benachbarten Sprachabschnitten durchzuführen. Eine übersichtliche und vergleichende Darstellung der wichtigsten Klassifikationskriterien und -methoden ist z. B. der eingangs angeführten Veröffentlichung von L. R. Rabiner et al. zu entnehmen.

Ein gemeinsames Merkmal aller dieser bekannten Methoden und Kriterien ist, daß stets zweiseitige Entscheide getroffen werden, indem der Sprachabschnitt jeweils definitiv der einen oder der anderen der beiden Möglichkeiten zugeordnet wird, je nachdem, ob das oder die betreffenden Kriterien erfüllt sind oder nicht. Es kann zwar auf diese Weise bei geeigneter Auswahl und gegebenenfalls Kombination der Entscheidungskriterien eine relativ hohe Treffsicherheit erzielt werden, wie die Praxis jedoch zeigt, treten dabei immer noch relativ häufig Fehlentscheidungen auf, welche die Qualität der synthetisierten Sprache erheblich in Mitleidenschaft ziehen. Ein Hauptgrund dafür liegt in der Tatsache, daß Sprachsignale im allgemeinen trotz aller Redundanz einen instationären Charakter haben, aufgrund dessen es einfach nicht möglich ist, die bei den jeweiligen Kriterien benützten Entscheidungsschwellen so zu legen, daß nach beiden Seiten eine sichere Aussage gemacht werden kann. Eine gewisse Unsicherheit bleibt stets vorhanden und muß inkauf genommen werden.

In Erkenntnis dieses Sachverhalts geht nun die Erfindung von diesem bisher ausschließlich benutzten Prinzip der zweiseitigen Entscheidungen ab und verwendet stattdessen eine Strategie, bei der nur einseitige, dafür aber praktisch absolut sichere Entscheidungen getroffen werden. Mit anderen Worten heißt dies, daß ein Sprachabschnitt nur dann eindeutig als stimmhaft oder stimmlos klassifiziert wird, wenn ein gewisses Kriterium erfüllt ist. Falls das Kriterium jedoch nicht erfüllt ist, wird der Sprachabschnitt nicht bereits definitiv als stimmlos bzw. stimmhaft beurteilt, sondern einem weiteren Klassifizierungskriterium unterworfen. In diesem erfolgt wiederum nur ein sicherer Entscheid in einer Richtung, falls das betreffende Kriterium erfüllt ist, andernfalls wird das Entscheidungsprocedere in analoger Weise fortgesetzt. Dies geht so lange weiter, bis eine sichere Klassifikation möglich ist. Umfangreiche Untersuchungen haben gezeigt, daß dazu bei geeigneter Auswahl und Reihenfolge der Kriterien in der Regel maximal etwa sechs bis sieben Entscheidungsschritte erforderlich sind.

Für den Grad der Sicherheit der einzelnen Entscheidungen sind die Lagen der jeweiligen Entscheidungsschwellen maßgebend. Je extremer diese Entscheidungsschwellen sind, desto selektiver sind die Kriterien und desto sicherer die Entscheide. Mit zunehmender Selektivität der einzelnen Kriterien steigt aber auch die Zahl der maximal notwendigen Entscheidungsoperationen. In der Praxis ist es jedoch ohne weiteres möglich, die Schwellen so zu legen, daß praktisch absolute (einseitige) Entscheidungssicherheit erreicht wird, ohne daß die Gesamtanzahl der Kriterien bzw. Entscheidungsoperationen über das oben angegebene Maß ansteigt.

Im folgenden wird die Erfindung anhand der Zeichnung näher erläutert. Es zeigt
Fig. 1 ein stark vereinfachtes Blockschema einer erfindungsgemäßen Sprachdigitalisierungsvorrichtung,
Fig. 2 ein Blockschaltbild eines entsprechenden Multi-Prozessor-Systems und
Fig. 3 und 4 Flußschemen zweier verschiedener Verfahrensabläufe für den Stimmhaft-Stimmlos-Entscheid.

Für die Analyse wird das von irgendeiner Quelle, z. B. einem Mikrophon 1 stammende analoge Sprachsignal in einem Filter 2 bandbegrenzt und dann in einem A/D-Wandler 3 abgetastet und digitalisiert. Die Abtastrate beträgt dabei etwa 6 bis 16 kHz, vorzugsweise etwa 8 kHz. Die Auflösung ist etwa 8 bis 12 bit. Der Durchlaßbereich des Filters 2 erstreckt sich bei sog. Breitbandsprache gewöhnlich von ca. 80 Hz bis etwa 3,1-3,4 kHz, bei Telefonsprache von etwa 300 Hz bis 3,1-3,4 kHz.

Für die nun einsetzende eigentliche Analyse bzw. redundanzvermindernde Verarbeitung wird das digitale Sprachsignal sₙ in aufeinanderfolgende, vorzugsweise überlappende Sprachabschnitte, sog. Frames, eingeteilt. Die Sprachabschnittslänge kann etwa 10 bis 30 msec, vorzugsweise etwa 20 msec betragen. Die Frame-Rate, d. h. die Anzahl von Frames pro Sekunde, beträgt etwa 30 bis 100, vorzugsweise etwa 45 bis 70. Im Interesse hoher Auflösung und damit Sprachqualität bei der Synthetisierung sind möglichst kurze Abschnitte und entsprechende hohe Frame-Raten erstrebenswert, jedoch stehen dem einerseits bei Echtzeit-Verarbeitung das begrenzte Leistungsvermögen des eingesetzten Computers und anderseits die Forderung möglichst niedriger Bitraten bei der Übertragung entgegen.

Für jeden dieser Sprachabschnitte erfolgt nun eine Analyse des Sprachsignals nach den Prinzipien der linearen Prädiktion, wie sie z. B. in den eingangs erwähnten Publikationen beschrieben sind. Grundlage der linearen Prädiktion ist ein parametrisches Modell der Spracherzeugung. Ein zeitdiskretes Allpol-Digitalfilter modelliert die Klangformung durch Hals- und Mundtrakt (Vokaltrakt). Bei stimmhaften Lauten ist die Anregung dieses Filters eine periodische Pulsfolge, deren Frequenz, die sog. Pitchfrequenz, die periodische Anregung durch die Stimmbänder idealisiert. Bei stimmlosen Lauten ist die Anregung weißes Rauschen, idealisierend für die Luftturbulenz im Hals bei nicht angeregten Stimmbändern. Ein Verstärkungsfaktor schließlich kontrolliert die Lautstärke. Auf der Grundlage dieses Modells ist somit das Sprachsignal durch die folgenden Parameter vollständig bestimmt:
1. Die Information, ob der zu synthetisierende Laut stimmhaft oder stimmlos ist,
2. die Pitch-Periode (bzw. die Pitch Frequenz) bei stimmhaften Lauten (bei stimmlosen ist die Pitch- periode per def. gleich 0)
3. die Koeffizienten des zugrundegelegten Allpol-Digitalfilters (Vokaltraktmodells) und
4. der Verstärkungsfaktor.

Die Analyse gliedert sich demnach im wesentlichen in zwei Hauptprozeduren, und zwar zum einen in die Berechnung des Verstärkungsfaktors bzw. Lautstärkeparameters sowie der Koeffizienten bzw. Filterparameter des zugrundeliegenden Vokaltrakt-Modellfilters und zum anderen in den Stimmhaft-Stimmlos-Entscheid und in die Ermittlung der Pitch-Periode im stimmhaften Falle.

Die Filterkoeffizienten werden in einem Parameterrechner 4 durch Lösung des Gleichungssystems gewonnen, welches erhalten wird, wenn die Energie des Prädiktionsfehlers, d. h. die Energie der Differenz zwischen den tatsächlichen Abtastwerten und den aufgrund der Modellannahme geschätzten Abtastwerten im betrachteten Intervall (Sprachabschnitt) in Funktion der Koeffizienten minimiert wird. Die Auflösung des Gleichungssystems erfolgt vorzugsweise nach der Autokorrelationsmethode mittels eines Algorithmus nach Durbin (vgl. z. B. L. B. Rabiner and R. W. Schafer »Digital Processing of Speech Signals«, Prentice-Hall Inc., Englewood Cliffs, N.J. 1978, S. 411-413). Dabei ergeben sich neben den Filterkoeffizienten bzw. -parametern (a;) gleichzeitig auch die sog. Reflexionskoeffizienten (kⱼ), welche auf Quantisierung weniger empfindliche Transformierte der Filterkoeffizienten (aⱼ) sind. Die Reflexionskoeffizienten sind bei stabilen Filtern dem Betrag nach stets kleiner als 1 und außerdem nimmt ihr Betrag mit zunehmender Ordnungszahl ab. Wegen dieser Vorteile werden bevorzugt die Reflexionskoeffizienten (kⱼ) statt der Filterkoeffizienten (a;) übertragen. Der Lautstärkeparameter G ergibt sich aus dem Algorithmus als Nebenprodukt.

Zur Auffindung der Pitch-Periode p (Periode der Stimmbandgrundfrequenz) wird das digitale Sprachsignal _{Sn} in einem Buffer 5 zunächst solange zwischengespeichert, bis die Filterparameter (a;) berechnet sind. Dann passiert das Signal ein mit den Parametern (aⱼ) eingestelltes Inversfilter 6, welches eine zur Übertragungsfunktion des Vokaltraktmodellfilters inverse Übertragungsfunktion besitzt. Das Ergebnis dieser Invers-Filterung ist ein Prädiktionsfehlersignal e_{"}, welches dem mit dem Verstärkungsfaktor G multiplizierten Anregungssignal x_{"} ähnlich ist. Dieses Prädiktionsfehlersignal eₙ wird nun im Falle von Telefonsprache direkt oder im Falle von Breitbandsprache über ein Tiefpaßfilter 7 einer Autokorrelationsstufe 8 zugeführt, welche daraus die auf das Autokorrelationsmaximum nullter Ordnung normierte Autokorrelationsfunktion AKF bildet, anhand welcher in einer Pitchextraktionsstufe 9 die Pitchperiode p ermittelt wird, und zwar in bekannter Weise als Abstand des zweiten Autokorrelationsmaximums RXX vom ersten Maximum (nullter Ordnung), wobei vorzugsweise ein adaptives Suchverfahren angewandt wird.

Die Bedeutung des Tiefpaßfilters 7 wird weiter unten noch erläutert. An dieser Stelle sei lediglich erwähnt, daß es mittels eines Schalters 10 für Telefonsprache überbrückbar ist und ferner auch vor dem Inversfilter 6 angeordnet sein könnte.

Die Klassifikation des betrachteten Sprachabschnitts als stimmhaft oder stimmlos erfolgt nach dem noch genauer zu erläuternden erfindungsgemäßen Entscheidungsprocedere in einer Entscheidungsstufe 11, welche von einer Energiebestimmungsstufe 12 und einer Nulldurchgangsbestimmungsstufe 13 unterstützt wird. Im stimmlosen Fall wird der Pitch-Parameter p gleich null gesetzt.

Der vorstehend beschriebene Parameterrechner ermittelt pro Sprachabschnitt (Frame) je einen Satz Filterparameter. Selbstverständlich könnten die Filterparameter auch anders bestimmt werden, beispielsweise laufend mittels einer adaptiven inversen Filtrierung oder eines anderen bekannten Verfahrens, wobei die Filterparameter zwar mit jedem Abtasttakt laufend nachgeregelt, aber nur jeweils zu den durch die Frame-Rate festgelegten Zeitpunkten für die weitere Verarbeitung bzw. Übertragung bereitgestellt werden. Die Erfindung ist diesbezüglich in keiner Weise eingeschränkt. Wesentlich ist lediglich, daß für jeden Sprachabschnitt ein Satz Filterparameter vorliegt.

Die nunmehr vollzählig vorliegenden Parameter (kj), G und p werden dann einer Codierungsstufe 14 zugeführt, wo sie in eine für die Übertragung geeignete Form gebracht und bereitgestellt werden.

Die Rückgewinnung bzw. Synthese des Sprachsignals aus den Parametern erfolgt in bekannter Weise dadurch, daß die zunächst in einem Decoder 15 decodierten Parameter einem Puls-Rausch-Generator 16, einem Verstärker 17 und einem Vokaltraktmodellfilter 18 zugeführt werden und das Ausgangssignal des Modellfilters 18 mittels eines D/A-Wandlers 19 in analoge Form gebracht und dann nach der üblichen Filterung 20 durch ein Wiedergabegerät, z. B. einen Lautsprecher 21 hörbar gemacht wird. Der Puls-Rauschgenerator 16 erzeugt die durch den Verstärker 17 verstärkte Anregung x_{"} des Vokaltraktmodellfilters 18, und zwar im stimmlosen Falle (p = 0) weißes Rauschen und im stimmhaften Falle (p_{?'}=0) eine periodische Pulsfolge der durch die Pitchperiode p festgelegten Frequenz. Der Lautstärkeparameter G kontrolliert den Verstärkungsfaktor des Verstärkers 17, die Filterparameter(kj) definieren die Übertragungsfunktion des Klangbildungs- bzw. Vokaltraktmodellfilters 18.

Vorstehend wurde der allgemeine Aufbau und die Funktion der erfindungsgemäßen Sprachverarbeitungsvorrichtung der einfacheren Verständlichkeit halber anhand diskreter Funktionsstufen erläutert. Es ist für den Fachmann jedoch selbstverständlich, daß sämtliche Funktionen bzw. Funktionsstufen zwischen dem analyseseitigen A/D-Wandler 3 und dem syntheseseitigen D/A-Wandler 19, in denen also digitale Signale verarbeitet werden, in der Praxis vorzugsweise durch einen entsprechend programmierten Computer oder einen Mikroprozessor oder dergleichen implementiert sind. Die softwaremäßige Realisierung der einzelnen Funktionsstufen, wie z. B. der Parameterrechner, die diversen Digitalfilter, Autokorrelation etc. ist für den mit der Datenverarbeitungstechnik vertrauten Fachmann Routine und in der Fachliteratur beschrieben (siehe z. B. IEEE Digital Signal Processing Comittee: »Programsfor Digital Signal Processing«, IEEE Press Book 1980).

Für Echtzeit-Anwendungen sind insbesondere bei hohen Abtastarten und kurzen Sprachabschnitten wegen der dann großen Anzahl von in kürzester Zeit zu bewältigenden Operationen extrem leistungsfähige Rechner erforderlich. Für solche Zwecke werden dann am besten Multi-Prozessor-Systeme mit einer geeigneten Aufgabenteilung eingesetzt. Ein Beispiel für ein solches System ist in Fig. 2 als Blockschema dargestellt.

Das dargestellte Multi-Prozessor-System umfaßt im wesentlichen vier Funktionsblöcke, und zwar einen Hauptprozessor 50, zwei Nebenprozessoren 60 und 70 und eine Eingabe/Ausgabe-Einheit 80. Es implementiert sowohl Analyse als auch Synthese.

Die Eingabe/Ausgabe-Einheit 80 enthält die mit 81 bezeichneten Stufen zur analogen Signalverarbeitung, wie Verstärker, Filter und automatische Verstärkungsregelung, sowie den A/D-Wandler und den D/A-Wandler.

Der Hauptprozessor 50 führt die eigentliche Sprachanalyse bzw. -synthese durch, wozu die Bestimmung der Filterparameter und der Lautstärkeparameter (Parameterrechner 4), die Bestimmung von Energie und Nulldurchgängen des Sprachsignals (Stufen 12 und 13), die Stimmhaft-Stimmlos Entscheidung (Stufe 11) und die Bestimmung der Pitchperiode (Stufe 9) bzw. syntheseseitig die Erzeugung des Ausgangssignals (Stufe 16), dessen Lautstärkevariation (Stufe 17) und dessen Filtrierung im Sprachmodellfilter (Filter 18) gehören.

Der Hauptprozessor 50 wird dabei vom Nebenprozessor 60 unterstützt, welcher die Zwischenspeicherung (Buffer 5), Inversfiltrierung (Stufe 6), gegebenenfalls die Tiefpaßfiltrierung (Stufe 7) und die Autokorrelation (Stufe 8) durchführt.

Der Nebenprozessor 70 schließlich befaßt sich ausschließlich mit der Codierung bzw. Decodierung der Sprachparameter sowie mit dem Datenverkehr mit z. B. einem Modem 90 od. dgl. via eine mit 71 bezeichnete Schnittstelle.

Im folgenden wird das Stimmhaft-Stimmlos-Entscheidungsprocedere näher erläutert. Vorweg sei erwähnt, daß für den Stimmhaft-Stimmlos-Entscheid und die Bestimmung der Pitch-Periode vorzugsweise ein längeres Analyseintervall zugrundegelegt wird als für die Bestimmung der Filterkoeffizienten. Für die letzteren ist das Analyseintervall gleich dem betrachteten Sprachabschnitt, für die Pitchextraktion hingegen erstreckt sich das Analyseintervall zu beiden Seiten des Sprachabschnitts in den jeweils benachbarten Sprachabschnitt, beispielsweise bis etwa zur Hälfte desselben. Auf diese Weise läßt sich eine zuverlässigere und weniger sprunghafte Pitchextraktion durchführen. Ferner sei klargestellt, daß, wenn im folgenden von der Energie eines Signals gesprochen wird, damit stets die relative, also auf den Dynamikumfang des A/D-Wandlers 3 normierte Energie des Signals im Analyseintervall gemeint ist.

Grundlegendes Prinzip des erfindungsgemäßen Stimmhaft-Stimmlos-Entscheids ist, wie schon weiter vorne erläutert, daß nur sichere Entscheide getroffen werden. Unter »sicher« wird dabei ein Entscheid verstanden, der eine wenigstens 97%ige, vorzugsweise wesentlich höhere und insbesondere sogar absolute Treffsicherheit bzw. entsprechend geringe statistische Fehlerquote aufweist.

In den Fig. 3 und 4 sind die Flußdiagramme von zwei besonders zweckmäßigen erfindungsgemäßen Entscheidungsabläufen dargestellt, und zwar in Fig. 3 eine Variante für Breitbandsprache und in Fig. 4 eine solche für Telefonsprache.

Gemäß Fig. 3 wird als erstes Entscheidungskriterium ein Energietest durchgeführt. Dabei wird die (relative, normierte) Energie Es des Sprachsignals sₙ mit einer Mindestenergieschwelle EL verglichen, die so tief angesetzt ist, daß der Sprachabschnitt mit Sicherheit als stimmlos bezeichnet werden kann, wenn die Energie Es nicht über dieser Schwelle liegt. Praktische Werte für diese Mindestenergieschwelle EL sind 1,1 - 10-⁴ bis 1,4 - 10 ⁴, vorzugsweise etwa 1,2 - 10-⁴. Diese Werte gelten für den Fall, daß alle digitalen Abtastsignale im Einheitsformat (Bereich ±1) dargestellt sind. Bei anderen Signalformaten sind die Werte mit entsprechenden Faktoren zu multiplizieren.

Wenn die Energie Es des Sprachsignals über dieser Schwelle liegt, kann keine eindeutige Aussage getroffen werden und es erfolgt als nächstes Kriterium ein Nulldurchgangstest. Dabei wird die Anzahl der Nulldurchgänge des digitalen Sprachsignals im Analyseintervall festgestellt und mit einer Maximalanzahl ZCU verglichen. Falls die Anzahl größer ist als diese Maximalanzahl, wird der Sprachabschnitt eindeutig als stimmlos bewertet, andernfalls wird ein weiteres Entscheidungskriterium herangezogen. Für einen praktisch ausreichend sicheren Entscheid beträgt die Maximalanzahl ZCU etwa 105 bis 120, vorzugsweise etwa 110 Nulldurchgänge für eine Analyseintervallänge von 256 Abtastwerten.

Die angegebene Reihenfolge von Energietest und Nulldurchgangstest hat sich in der Praxis gut bewährt. Sie könnte jedoch auch umgekehrt sein, wobei dann die Entscheidungsschwellen modifiziert werden müßten.

Als nächstes Entscheidungskriterium wird die normierte Autokorrelationsfunktion AFK des tiefpaßfiltrierten Prädiktionsfehlersignals e_{"} herangezogen, und zwar wird das normierte Autokorrelationsmaximum RXX, welches sich in einem durch den Index IP gekennzeichneten Abstand vom Maximum nullter Ordnung befindet, mit einem Schwellenwert RU verglichen und als stimmhaft bewertet, wenn dieser Schwellenwert überschritten wird. Andernfalls wird zum nächsten Kriterium weitergegangen. Praktisch günstige Werte für den Schwellenwert sind 0,55 bis 0,75, vorzugsweise etwa 0,6.

Als nächstes wird die Energie des tiefpaßfiltrierten Prädiktionsfehlersignals eₙ, genauer das Verhältnis Vₒ derselben zur Energie Es des Sprachsignals, untersucht. Wenn dieses Energieverhältnis Vₒ kleiner ist als eine erste, tiefere Verhältnisschwelle VL, wird der Sprachabschnitt als stimmhaft bewertet. Andernfalls erfolgt ein weiterer Vergleich mit einer zweiten, höheren Verhältnisschwelle VU, wobei auf stimmlos entschieden wird, wenn das Energieverhältnis Vₒ über dieser höheren Schwelle VU liegt. Dieser zweite Vergleich kann eventuell auch entfallen.

Geeignete Werte für die beiden Verhältnisschwellen VL und VU sind 0,05 bis 0,15 bzw. 0,6 bis 0,75, vorzugsweise etwa 0,1 bzw. 0,7.

Falls auch diese Untersuchung der Restfehlerenergie zu keinem eindeutigen Resultat geführt hat, erfolgt ein weiterer Nulldurchgangstest mit einer tieferen Entscheidungsschwelle bzw. Maximalanzahl ZCL, wobei auf stimmlos entschieden wird, wenn diese Maximalanzahl überschritten wird. Geeignete Werte für diese tiefere Maximalanzahl ZCL sind 70 bis 90, vorzugsweise etwa 80 auf 256 Abtastwerte.

Im Zweifelsfalle wird als nächstes Entscheidungskriterium noch ein weiterer Energietest durchgeführt, wobei die Energie Es des Sprachsignals mit einer zweiten, höheren Mindestenergieschwelle EU verglichen und diesmal auf stimmhaft entschieden wird, wenn die Energie Es des Sprachsignals diese Schwelle EU übersteigt. Praktische Werte für diese höhere Mindestenergieschwelle EU sind 1,3 - 10--³ bis 1,8 - 10 ³, vorzugsweise etwa 1,5 - 10-³.

Sollte auch dann noch kein eindeutiger Entscheid vorliegen, wird zunächst das Autokorrelationsmaximum RXX mit einem zweiten, tieferen Schwellenwert RM verglichen. Wird dieser Schwellenwert überstiegen, wird auf stimmhaft entschieden. Andernfalls wird als letztes Kriterium ein Quervergleich mit den beiden (gegebenenfalls auch nur einem) unmittelbar vorangegangenen Sprachabschnitten durchgeführt. Dabei wird der Sprachabschnitt nur dann als stimmlos bewertet, wenn die (bzw. der eine) beiden vorangegangenen Sprachabschnitte ebenfalls stimmlos waren. Andernfalls wird endgültig auf stimmhaft entschieden. Geeignete Werte für den Schwellenwert RM sind 0,35 bis 0,45, vorzugsweise etwa 0,42.

Wie schon weiter vorne erwähnt, wird das Prädiktionsfehlersignal eₙ bei Breitbandsprache tiefpaßfiltriert. Diese Tiefpaßfiltrierung bewirkt eine Aufsplittung der Häufigkeitsverteilungen der Autokorrelationsmaximalwerte zwischen stimmlosen und stimmhaften Sprachabschnitten und erleichtert damit die Festlegung der Entscheidungsschwelle bei gleichzeitiger Verringerung der Fehlerhäufigkeit. Ferner wird damit auch eine bessere Pitchextraktion, d. h. Bestimmung der Pitchperiode, ermöglicht. Wesentliche Bedingung dafür ist jedoch, daß die Tiefpaßfiltrierung mit extrem hoher Flankensteilheit von ca. 150 bis 180 db/Oktave erfolgt. Das verwendete (digitale) Filter sollte eine elliptische Charakteristik besitzen, die Grenzfrequenz soll im Bereich von 700-1200 Hz, vorzugsweise 800 bis 900 Hz liegen.

Bei Telefonsprache, der gegenüber der Breitbandsprache der Frequenzbereich unter 300 Hz fehlt, bringt diese Tiefpaßfiltrierung keine Vorteile, sondern ist sogar eher nachteilig. Sie wird daher bei Telefonsprache weggelassen. Dies kann einfach durch Schließen des Schalters 10 oder softwaremassig (durch Nichtausführung des entsprechenden Programmteils) bewerkstelligt werden.

Der in Fig. 4 dargestellte Entscheidungsablauf für Telefonsprache stimmt weitestgehend mit dem für Breitbandsprache überein. Es ist lediglich die Reihenfolge von zweitem Energietest und zweitem Nulldurchgangstest vertauscht (nicht zwingend) und ferner ist der zweite Test des Autokorrelationsmaximums RXX weggelassen, da dieser bei Telefonsprache nichts bringen würde. Die einzelnen Entscheidungsschwellen sind entsprechend den Unterschieden der Telefonsprache gegenüber der Breitbandsprache zum Teil anders gelegt. Für die Praxis günstige Werte gehen aus der nachstehenden Tabelle hervor.

Mit den beiden vorstehend beschriebenen Entscheidungsabläufen wurde eine Stimmhaft-Stimmlos-Entscheidung mit extrem kleinen Fehlerquoten erreicht. Es versteht sich, daß die Reihenfolge der Kriterien sowie die Kriterien selbst im Prinzip auch anders sein könnten, wesentlich ist lediglich, daß bei jedem Kriterium immer nur sichere Entscheide getroffen werden.

## Patentansprüche

1. Redundanzverminderndes Sprachverarbeitungsverfahren nach der Methode der linearen Prädiktion, bei welchem das durch Abtastung eines gegebenenfalls bandbegrenzten Analogsprachsignals gewonnene digitale Sprachsignal in Abschnitte eingeteilt wird und für jeden Sprachabschnitt die Parameter eines Sprachmodellfilters berechnet und ein Stimmhaft-Simmlos-Entscheid getroffen sowie im stimmhaften Falle die Periode der Stimmbandgrundfrequenz (Pitch-Periode) bestimmt werden, dadurch gekennzeichnet, daß für den Stimmhaft-Stimmlos-Entscheid das Sprachsignal oder ein daraus abgeleitetes Signal zunächst nach einem ersten Schwellenwertkriterium analysiert wird, wobei der Schwellenwert so gewählt wird, daß bei Erfüllung des Kriteriums ein zu zumindest 97%, vorzugsweise 100% sicherer Entscheid vorliegt, daß bei Nichterfüllung des ersten Kriteriums das Sprachsignal oder ein daraus abgeleitetes Signal nach einem zweiten, anderen Schwellenwertkriterium analysiert wird, wobei der Schwellenwert so gewählt wird, daß bei Erfüllung des Kriteriums ein zu zumindest 97%, vorzugsweise 100% sicherer Entscheid vorliegt, und daß bei Nichterfüllung auch des zweiten Kriteriums das Sprachsignal oder ein daraus abgeleitetes Signal wenigstens einem weiteren, anderen Entscheidungskriterium unterzogen wird.

2. Verfahren nach Anspruch 1, dadurch gekennzeichnet, daß das erste Kriterium ein Energietest ist, bei dem die relative Energie (Es) des Sprachsignals bestimmt und der Sprachabschnitt als stimmlos bewertet wird, wenn die Energie (Es) eine Mindestenergieschwelle (EL) nicht überschreitet.

3. Verfahren nach Anspruch 1, dadurch gekennzeichnet, daß das erste Kriterium ein Nulldurchgangstest ist, bei welchem die Anzahl (ZC) der Nulldurchgänge des Sprachsignals bestimmt und der Sprachabschnitt als stimmlos bewertet wird, wenn diese Anzahl (ZC) eine Maximalanzahl (ZCU) übersteigt.

4. Verfahren nach Anspruch 2, dadurch gekennzeichnet, daß das zweite Kriterium ein Nulldurchgangstest gemäß Anspruch 3 ist.

5. Verfahren nach einem der vorangehenden Ansprüche, dadurch gekennzeichnet, daß ein weiteres Kriterium ein Schwellenwerttest einer normierten Autokorrelationsfunktion (AKF) ist, welche durch Autokorrelation des aus dem digitalen Sprachsignal mittels eines Inversfilters mit zum Sprachmodellfilter inverser Übertragungsfunktion gebildetes Prädiktionsfehlersignals gewonnen wird, wobei der Abschnitt als stimmhaft bewertet wird, wenn das zweite Maximum (RXX) der normierten Autokorrelationsfunktion (AKF) einen Schwellenwert (RU) überschreitet.

6. Verfahren nach einem der vorangehenden Ansprüche, dadurch gekennzeichnet, daß ein weiteres Kriterium ein Restfehlerenergietest ist, wobei aus dem digitalen Sprachsignal mittels eines Inversfilters mit zum Sprachmodellfilter inverser Übertragungsfunktion das Prädiktionsfehlersignal gebildet sowie dessen Energie und auch die Energie (Es) des Sprachsignals ermittelt wird und wobei ferner das Verhältnis (Vₒ) der Energie des Prädiktionsfehlersignals zur Energie (Es) des Sprachsignals gebildet und mit einer unteren Verhältnisschwelle (VL) verglichen und der Sprachabschnitt als stimmhaft bewertet wird, wenn dieses Verhältnis (V_{"}) kleiner als die Schwelle (VL) ist.

7. Verfahren nach Anspruch 8, dadurch gekennzeichnet, daß das Energieverhältnis (Vₒ) zusätzlich mit einer oberen Verhältnisschwelle (VU) verglichen und der Sprachabschnitt als stimmlos bewertet wird, wenn das Verhältnis (Vₒ) größer als diese obere Schwelle (VU) ist.

8. Verfahren nach Anspruch 2 oder4 und einem der Ansprüche 5 bis 7, dadurch gekennzeichnet, daß ein weiteres Entscheidungskriterium ein zweiter Energietest ist, wobei die Energie (Es) des Sprachsignals mit einer zweiten, höheren Mindestenergieschwelle (EU) verglichen und der Sprachabschnitt als stimmhaft bewertet wird, wenn die Energie (Es) diese höhere Mindestenergieschwelle (EU) überschreitet.

9. Verfahren nach Anspruch 3 oder4 und einem der Ansprüche 5 bis 8, dadurch gekennzeichnet, daß ein weiteres Entscheidungskriterium ein zweiter Nulldurchgangstest ist, wobei die Anzahl (ZC) der Nulldurchgänge des Sprachsignals mit einer zweiten, tieferen Maximalanzahl (ZCL) verglichen und der Sprachabschnitt als stimmlos bewertet wird, wenn die Anzahl (ZC) diese tiefere Maximalanzahl (ZCL) übersteigt.

10. Verfahren nach Anspruch 5 und einem der Ansprüche 6 und 7, dadurch gekennzeichnet, daß ein weiteres Entscheidungskriterium in einem zweiten Schwellenwerttest der normierten Autokorrelationsfunktion (AKF) besteht, wobei der Abschnitt als stimmhaft bewertet wird, wenn das zweite Maximum (RXX) der normierten Autokorrelationsfunktion (AKF) über einem zweiten, niedrigeren Schwellenwert (RM) liegt.

11. Verfahren nach einem der vorangehenden Ansprüche, dadurch gekennzeichnet, daß ein weiteres Entscheidungskriterium ein Quervergleich mit vorzugsweise zwei bis drei dem betreffenden Sprachabschnitt unmittelbar vorausgegangenen Sprachabschnitten ist, wobei der Sprachabschnitt nur dann als stimmlos bewertet wird, wenn alle diese vorangegangenen Sprachabschnitte ebenfalls stimmlos waren.

12. Verfahren nach Anspruch 5 und einem der Ansprüche 6 bis 11, dadurch gekennzeichnet, daß das für die Bildung des Prädiktionsfehlersignals dem Inversfilter zugeführte Sprachsignal oder das Prädiktionsfehlersignal vor der Autokorrelation tiefpaßfiltriert wird.

13. Verfahren nach den Ansprüchen 4 bis 12, dadurch gekennzeichnet, daß der Stimmhaft-Stimmlos-Entscheid anhand der Entscheidungskriterien erster Energietest, erster Nulldurchgangstest, erster Schwellenwerttest der Autokorrelationsfunktion, Restfehlerenergietest bzw. -teste, zweiter Nulldurchgangstest, zweiter Energietest, zweiter Schwellenwerttest der Autokorrelationsfunktion und Quervergleich durchgeführt wird.

14. Verfahren nach den Ansprüchen 4 bis 9 und 11, dadurch gekennzeichnet, daß der Stimmhaft-Stimmlos-Entscheid anhand der Entscheidungskriterien erster Energietest, erster Nulldurchgangstest, erster Schwellenwerttest der Autokorrelationsfunktion, Restfehlerenergietest bzw. -teste, zweiter Energietest, zweiter Nulldurchgangstest und Quervergleich durchgeführt wird.

15. Verfahren nach Anspruch 12, dadurch gekennzeichnet, daß die Tiefpaßfiltrierung des Prädiktionsfehlersignals mit einer Grenzfrequenz von 700 bis 1200 Hz, vorzugsweise 800 bis 900 Hz erfolgt.

16. Verfahren nach Anspruch 12 oder 15, dadurch gekennzeichnet, daß die Tiefpaßfiltrierung mittels eines steilflankigen Digitalfilters (7) mit elliptischer Charakteristik und einer Flankensteilheit von mindestens 150 bis 180 db/Oktave erfolgt.

17. Verfahren nach Anspruch 5, dadurch gekennzeichnet, daß bei Breitbandsprache der Schwellenwert (RU) im Bereich von 0,55 bis 0,75, vorzugsweise etwa 0,6, bezogen auf das Autokorrelationsmaximum nullter Ordnung, gewählt wird.

18. Verfahren nach Anspruch 1, dadurch gekennzeichnet, daß bei Breitbandsprache der tiefere Schwellenwert (RM) im Bereich von 0,35 bis 0,45, vorzugsweise etwa 0,42, bezogen auf das Autokorrelationsmaximum nullter Ordnung, gewählt wird.

19. Verfahren nach Anspruch 2, dadurch gekennzeichnet, daß bei Breitbandsprache die Mindestenergieschwelle (EL) im Bereich von 1,1 - 10-⁴ bis 1,4 - 10 ⁴, vorzugsweise etwa 1,20 - 10-⁴ gewählt wird.

19. Verfahren nach Anspruch 2, dadurch gekennzeichnet, daß bei Breitbandsprache die Mindestenergieschwelle (EL) im Bereich von 1,10 - 10-⁴ bis 1,4 . 10 ⁴, vorzugsweise etwa 1,2 - 10 gewählt wird.

20. Verfahren nach Anspruch 8, dadurch gekennzeichnet, daß bei Breitbandsprache die höhere Mindestenergieschwelle (EU) im Bereich von 1,3 - 10 ³ bis 1,8 10³, vorzugsweise etwa 1,5 . 10 ³ gewählt wird.

21. Verfahren nach Anspruch 3, dadurch gekennzeichnet, daß bei Breitbandsprache die Maximalanzahl (ZCU) im Bereich von 105 bis 120, vorzugsweise etwa 110, bezogen auf eine Sprachabschnittlänge von 256 Abtastwerten, gewählt wird.

22. Verfahren nach Anspruch 9, dadurch gekennzeichnet, daß bei Breitbandsprache die tiefere Maximalanzahl (ZCL) im Bereich von 70 bis 90, vorzugsweise etwa 80, bezogen auf eine Sprachabschnittlänge von 256 Abtastwerten, gewählt wird.

23. Verfahren nach Anspruch 6, dadurch gekennzeichnet, daß bei Breitbandsprache die obere Verhältnisschwelle (VU) im Bereich von 0,6 bis 0,75, vorzugsweise etwa 0,7 gewählt wird.

24. Verfahren nach Anspruch 7, dadurch gekennzeichnet, daß bei Breitbandsprache die untere Verhältnisschwelle (VL) im Bereich von 0,05 bis 0,15, vorzugsweise etwa 0,1 gewählt wird.

25. Verfahren nach Anspruch 5, dadurch gekennzeichnet, daß bei Telefonsprache der Schwellenwert (RU) im Bereich von 0,2 bis 0,4, vorzugsweise etwa 0,25, bezogen auf das Autokorrelationsmaximum nullter Ordnung, gewählt wird.

26. Verfahren nach Anspruch 2, dadurch gekennzeichnet, daß bei Telefonsprache die Mindestenergieschwelle (EL) im Bereich von 1,4 - 10 -⁵ sbis 1,6 · 10 -⁵, vorzugsweise etwa 1,5 - 10-5 gewählt wird.

27. Verfahren nach Anspruch 8, dadurch gekennzeichnet, daß bei Telefonsprache die höhere Mindestenergieschwelle (EU) im Bereich von 1,3 - 10 ³ bis 1,8 - 10 ³, vorzugsweise etwa 1,5 - 10 gewählt wird.

28. Verfahren nach Anspruch 3, dadurch gekennzeichnet, daß bei Telefonsprache die Maximalanzahl (ZCU) im Bereich von 120 bis 140, vorzugsweise etwa 130, bezogen auf eine Sprachabschnittlänge von 256 Abtastwerten, gewählt wird.

29. Verfahren nach Anspruch 9, dadurch gekennzeichnet, daß bei Telefonsprache die tiefere Maximalanzahl (ZCL) im Bereich von 100 bis 120, vorzugsweise etwa 110, bezogen auf eine Sprachabschnittlänge von 256 Abtastwerten, gewählt wird.

30. Verfahren nach Anspruch 6, dadurch gekennzeichnet, daß bei Telefonsprache die obere Verhältnisschwelle (VU) im Bereich von 0,5 bis 0,7, vorzugsweise etwa 0,6 gewählt wird.

31. Verfahren nach Anspruch 7, dadurch gekennzeichnet, daß bei Telefonsprache die untere Verhältnisschwelle (VL) im Bereich von 0,05 bis 0,15, vorzugsweise etwa 0,1 gewählt wird.

32. Verfahren nach einem der vorangehenden Ansprüche, dadurch gekennzeichnet, daß für die Stimmhaft-Stimmlos-Entscheidung ein Entscheidungssprachabschnitt analysiert wird, der sich aus dem Sprachabschnitt, für welchen der Entscheid getroffen wird, und je wenigstens einem Teil der beiden dem betreffenden Sprachabschnitt benachbarten Sprachabschnitte zusammensetzt.

33. Vorrichtung zur Durchführung des Verfahrens gemäß einem der vorangehenden Ansprüche, mit einem Signalaufbereitungsteil, welcher das analoge Sprachsignal taktweise abtastet und die dabei erhaltenen Abtastwerte digitalisiert, und mit einem Analyseteil, welcher das digitalisierte Sprachsignal abschnittsweise analysiert und einen Parameterrechner, eine Pitchentscheidungsstufe und eine Pitchberechnungsstufe enthält, dadurch gekennzeichnet, daß der Analyseteil ein Multiprozessorsystem mit einem Hauptprozessor (50) und zwei Nebenprozessoren (60, 70) ist, wobei ein Nebenprozessor (60) das Sprachsignal zwischenspeichert, aus dem zwischengespeicherten Sprachsignal durch eine Inversfiltrierung das Prädiktionsfehlersignal erzeugt und aus diesem, gegebenenfalls nach einer Tiefpaßfiltrierung, die normierte Autokorrelationsfunktion bildet, wobei der Hauptprozessor (50) die eigentliche Analyse des Sprachsignals durchführt, und wobei der andere Nebenprozessor (70) für die Codierung der vom Hauptprozessor in Verbindung mit dem ersten Nebenprozessor ermittelten Sprachparameter verantwortlich ist.

## Claims

1. Redundance reducing speech processing process by the method of linear prediction, wherein the digital speech signal obtained by the scanning of an optionally band limited analog speech signal is divided into sections and for each speech section the parameters of a speech model filter are calculated and a voiced-unvoiced decision made, and in the voiced case the period of the voice band base frequency (pitch period) determined, characterized in that for the voiced-unvoiced decision the speech signal or the signal derived therefrom is analyzed initially according to a first threshold value criterion, with the threshold value being chosen so that upon the satisfaction of the criterion a decision is reached that is at 97%, preferably 100%, secure, that if the first criterion is not satisfied the speech signal or a signal derived therefrom is analyzed according to a second, different threshold value criterion, wherein the threshold value is chosen so that upon the satisfaction of the criterion a decision is reached that is at least 97%, preferably 100%, secure, and that if the second criterion is not satisfied, the speech signal or the signal derived therefrom is subjected to at least one further different decision criterion.

2. Process according to Claim 1, characterized in that the first criterion is an energy test, whereby the relative energy (Eₛ) of the speech signal is determined and the speech section is evaluated as unvoiced if the energy (Eₛ) does not exceed a minimum energy threshold (EL).

3. Process according to Claim 1, characterized in that the first criterion is a zero crossing test, wherein the number (ZC) of zero crossing determines the speech signal and the speech section is evaluated as unvoiced if the number (ZC) exceeds a maximum number (ZCU).

4. Process according to Claim 2, characterized in that the second criterion is a zero crossing test according to Claim 3.

5. Process according to one of the preceding claims, characterized in that a further criterion is a threshold value test of a standardized autocorrelation function (AKF), obtained by the autocorrelation of the prediction error signal formed from the digitized speech signal by means of an inverse filter with a transfer function inverse to the speech model filter, whereby the section is evaluated as voiced if the second maximum (RXX) of the standardized autocorrelation function (AKF) axceeds a threshold value (RU).

6. Process according to one of the preceding claims, characterized in that a further criterion is a residual error energy test, wherein the prediction error signal is formed by means of an inverse filter with a transfer function inverse to the speech model filter and the energy of said prediction error signal and the energy (Eₛ) of the speech signal determined and whereby further the ratio (Vₒ) of the energy of the prediction error signal to the energy (Eₛ) of the speech signal is formed and compared with a lower ratio threshold (VL), and the speech section is evaluated as voiced if said ratio (Vₒ) is smaller than the threshold (VL).

7. Process according Claim 6, characterized in that the energy ratio (Vₒ) is additionally compared with an upper ratio threshold (VU) and the speech section is evaluated as unvoiced if the said ratio (Vₒ) is larger than the said upperthreshold (VU).

8. Process according to Claim 2 or 4 and one of Claims 5 to 7, characterized in that a further decision criterion is a second energy test, whereby the energy (Eₛ) of the speech signal is compared with a second, higher minimum energy threshold (EU) and the speech section is evaluated as voiced if the energy (Eₛ) exceeds the said minimum energy threshold (EU).

9. Process according to Claim 3 or 4 and one of Claims 5 to 8, characterized in that a further decision criterion is a second zero crossing test, whereby the number (ZC) of zero crossings of the speech signal is compared with a second, lower maximum number (ZCL) and the speech section is evaluated as unvoiced if the number (ZC) exceeds the said lower maximum number (ZCL).

10. Process according to Claim 5 and one of Claims 6 and 7, characterized in that a further decision criterion consists of a second threshold value test of the standardized autocorrelation function (AKF), whereby the section is evaluated as voiced if the second maximum (RXX) of the standardized autocorrelation function (AKF) is higher than a second, lower threshold value (RM).

11. Process according to one of the preceding claims, characterized in that a further decision criterion is a cross comparison with preferably two to three speech sections immediately preceding the speech section under consideration, whereby the speech section is evaluated as unvoiced only if all of said preceding speech section were also unvoiced.

12. Process according to Claim 5 and one of Claims 6 to 11, characterized in that the speech signal passed to the inverse filter to form the prediction error signal or the prediction error signal is low pass filtered prior to the autocorrelation.

13. Process according to Claims 4 to 12, characterized in that the voiced-unvoiced decision is effected by means of the decision criteria of the first energy test, first zero crossing test, first threshold value test of the autocorrelation function, residual error energy test or tests, second zero crossing test, second energy test, second threshold value test of the autocorrelation function and cross comparison.

14. Process according to Claim 4 to 9 and 11, characterized in that the voiced-unvoiced decision is effected by means of the decision criteria of the first energy test, second zero crossing tests, first threshold value test of the autocorrelation function, residual error energy test or tests, second energy test, second zero crossing test and cross comparison.

15. Process according to Claim 12, characterized in that the low pass filtering of the prediction error signal is effected with a cutoff frequency of 700 to 1200 Hz, preferably 800 to 900 Hz.

16. Process according to Claims 12 or 15, characterized in that the low pass filtering is effected by means of a steep flanked digital filter (7) with an elliptical characteristic and a flank slope of at least 150 to 180 db/octave.

17. Process according to Claim 5, characterized in that in the case of wide band speech the threshold value (RU) is chosen within a range of 0.55 to 0.75, preferably approximately 0.6, with respect to the autocorrelation maximum of zero order.

18. Process according to Claim 10, characterized in that in case of wide band speech the lower threshold value (RM) is chosen within a range of 0.35 to 0.45, preferably approximately 0.42, with respect to the autocorrelation maximum of zero order.

19. Process according to Claim 2, characterized in that in case of wide band speech the minimum energy threshold (EL) is chosen within a range of 1.1 × 10⁻⁴ to 1.4 x 10⁻⁴, preferably approximately 1.2 x 10-4.

20. Process according to Claim 8, characterized in that in case of wide band speech the higher minimum energy threshold (EU) is chosen within a range of 1.3 x 10 ³ to 1.8 x 10 ³, preferably 1.5 x 10-3.

21. Process according to Claim 3, characterized in that in case of wide band speech the maximum number (ZCU) is chosen within a range of 105 to 120, peferably approximately 110, with respect to a speech section length of 256 scanning values.

22. Process according to Claim 9, characterized in that in case of wide band speech the lower maximum number (ZCL) is chosen within a range of 70 to 90, preferably approximately 80, with respect to a speech section length of 256 scanning values.

23. Process according to Claim 6, characterized in that in case of wide band speech the upper ratio threshold (VU) is chosen within a range of 0.6 to 0.75, preferably approximately 0.7.

24. Process according to Claim 7, characterized in that in case of wide band speech the lower ratio threshold (VL) is chosen within a range of 0.50 to 0.15, preferably approximately 0.1.

25. Process according to Claim 5, characterized in that in telephone speech the threshold value (RU) is chosen within a range of 0.2 to 0.4, preferably approximately 0.25, with respect to the autocorrelation maximum of zero order.

26. Process according to Claim 2, characterized in that in telephone speech the minimum energy threshold (EL) is chosen within a range of 1.4 x 10-5to 1.6 x 10 ⁵, preferably approximately 1.5x 10 - ⁵.

27. Process according to Claim 8, characterized in that in telephone speech the higher minimum energy threshold (EU) is chosen within a range of 1.3 x 10- ³ to 1.8 x 10 ³, preferably approximately 1.5 x 10-3.

28. Process according to Claim 3, characterized in that in telephone speech the maximum number (ZCU) is chosen within a range of 120 to 140, preferably approximately 130, with respect to a speech section length of 256 scanning values.

29. Process according to Claim 9, characterized in that in telephone speech the lower maximum number (ZCL) is chosen within a range of 100 to 120, preferably approximately 110, with respect to a speech section length of 256 scanning values.

30. Process according to Claim 6, characterised in that in telephone speech the upper ratio threshold (VU) is chosen within a range of 0.5 to 0.7, preferably approximately 0.6.

31. Process according to Claim 7, characterized in that in telephone speech the lower ratio threshold (VL) is chosen within a range of 0.05 to 0.15, preferably approximately 0.1.

32. Process according to one of the preceding claims, characterized in that for the voiced-unvoiced decision a decision speech section is analyzed, which is composed of the speech section for which the decision is to be rendered, and at least a part of the two speech sections adjacent to the speech section under consideration.

33. Apparatus for the realization of the process according to one of the preceding claims, with a signal processing part which cyclically scans the analog speech signal and digitizes the scanning values obtained, and with an analysis part which analyzes the digitized speech signal in sections and comprises a parameter computer, a pitch decision stage and a pitch calculation stage, characterized in that the analysis part is a multiprocessor system with a principal processor (50) and two secondary processors (60, 70), wherein one secondary processor (60) intermediately stores the speech signal, produces the prediction error signal from the intermediately stored speech signal by means of inverse filtering and from this, optionally after low pass filtering, forms the standardized autocorrelation function, while the principal processor (50) performs the analysis of the speech signal itself, and the other secondary processor (70) is responsible for coding of the speech parameters determined by the principal processor in combination with the first secondary processor.

## Revendications

1. Procédé de traitement de parole réduisant la redondance conformément à la méthode de prédiction linéaire, dans lequel le signal numérique de parole obtenu par analyse d'un signal analogique de parole, le cas échéant à limitation de bande, est divisé en éléments et, pour chaque élément de parole, les paramètres d'un filtre de modèle de parole sont calculés et une décision son timbré-son sourd est prise et, dans le cas d'un son timbré, la période de la fréquence fondamentale de corde vocale (période de hauteur sonore) est déterminée, caractérisé en ce que, pour la décision timbré-sourd, le signal de parole ou un signal dérivé de celui-ci est initialement analysé d'après un premier critère à valeur de seuil, la valeur de seuil étant choisie de manière que, lorsque le critère est satisfait, on obtienne une décision sûre à au moins 97%, de préférence à 100%, en ce que, lorsque le premier critère n'est pas satisfait, le signal de parole ou un signal dérivé de celui-ci est analysé d'après un second critère à autre valeur de seuil, la valeur de seuil étant choisie de manière que, lorsque le critère est satisfait, on obtienne une décision sûre à au moins 97%, de préférence à 100%, et en ce que lorsqu'également Je second critère n'est pas satisfait, le signal de parole ou un signal dérivé de celui-ci est soumis à au moins encore un autre critère de décision.

2. Procédé selon la revendication 1, caractérisé en ce que le premier critère est un test d'énergie dans lequel l'énergie relative (E,) du signal de parole est déterminée et l'elennent de parolo <;st considéré comme sourd lorsque l'énergie (E,,) ne dépasse pas un seuil d'énergie minimale (EL).

3. Procédé selon la revendication 1, caractérisé en ce que le premier critère est un test de passage au zéro dans lequel le nombre (ZC) de passages au zéro du signal de parole est déterminé, et l'élément de parole est considéré comme sourd lorsque ce nombre (ZC) dépasse un nombre maximal (ZCU).

4. Procédé selon la revendications 2, caractérisé en ce que le second critère est un test de passage au zéro conformément à la revendication 3.

5. Procédé selon l'une des revendications précédentes, caractérisé en ce qu'un autre critère est un test à valeur de seuil d'une fonction d'auto-corrélation normalisée (AKF), qui est obtenue par auto-corrélation du signal d'erreur de prédiction formé à partir du signal numérique de parole au moyen d'un filtre d'inversion remplissant une fonction de transmission inverse du filtre de modèle de parole, l'élément de parole étant considéré comme timbré lorsque le second maximum (RXX) de la fonction d'auto-corrélation normalisée (AKF) dépasse une valeur de seuil (RU).

6. Procédé selon l'une des revendications précédentes, caractérisé en ce qu'un autre critère est un test d'énergie d'erreur résiduelle, auquel cas le signal d'erreur de prédiction est formé à partir du signal numérique de parole au moyen d'un filtre d'inversion remplissant une fonction de transmission inverse du filtre de modèle de parole et son énergie et également l'énergie (Eₛ) du signal de parole sont déterminées, et en outre le rapport V. de l'énergie du signal d'erreur de prédiction et de l'énergie (Eₛ) du signal de parole est établi et est comparé avec un seuil inférieur de rapport (VL) et l'élément de parole est considéré comme timbré lorsque ce rapport (Vₒ) est inférieur au seuil (VL).

7. Procédé selon la revendication 6, caractérisé en ce que le rapport d'énergies (Vₒ) est additionnel- lement comparé avec un seuil supérieur de rapport (VU) et l'élément de parole est considéré comme sourd lorsque le rapport (Vₒ) est plus grand que ce seuil supérieur (VU).

8. Procédé selon la revendication 2 ou 4, ou une des revendications 5 à 7, caractérisé en ce qu'un autre critère de décision est un second test d'énergie, où l'énergie (Eₛ) du signal de parole est comparée avec un second seuil supérieur d'énergie minimale (EU) et l'élément de parole est considéré comme timbré lorsque l'énergie (Eₛ) dépasse ce seuil supérieur d'énergie minimale (EU).

9. Procédé selon la revendication 3 ou 4 et l'une des revendications 5 à 8, caractérisé en ce qu'un autre critère de décision est un second test de passage au zéro, où le nombre (ZC) des passages au zéro du signal de parole est comparé avec un second nombre maximal inférieur (ZCL) et l'élément de parole est considéré comme sourd lorsque le nombre (ZC) dépasse ce nombre maximal inférieur (ZCL).

10. Procédé selon la revendication 5 et l'une des revendications 6 et 7, caractérisé en ce qu'un autre critère de décision consiste en un second test à valeur de seuil de la fonction d'auto-corrélation normalisée (AKF), auquel cas l'élément de parole est considéré comme timbré lorsque le second maximum (RXX) de la fonction d'auto-corrélation normalisée (AKF) est supérieur à une seconde valeur de seuil plus basse (RM).

11. Procédé selon l'une des revendications précédentes, caractérisé en ce qu'un autre critère de décision est une comparaison transversale avec de préférence deux à trois éléments de parole placés immédiatement avant l'élément de parole considéré, auquel cas l'élément de parole n'est considéré comme sourd que lorsque tous les élément de parole précédents sont également sourds.

12. Procédé selon la revendication 5 et l'une des revendications 6 à 11, caractérisé en ce que le signal de parole appliqué au filtre d'inversion pour la formation du signal d'erreur de prédiction, ou bien le signal d'erreur de prédiction, est soumis à un filtrage passe-bas avant l'auto-corrélation.

13. Procédé selon les revendications 4 à 12, caractérisé en ce que la décision timbré-sourd est effectuée au moyen des critères de décision d'un premier test d'énergie, d'un premier test de passage au zéro, d'un premier test à valeur de seuil de la fonction d'auto-corrélation, d'un ou de plusieurs tests d'énergie d'erreur résiduelle, d'un second test de passage au zéro, d'un second test d'énergie, d'un second test à valeur de seuil de la fonction d'auto-corrélation et d'une comparaison transversale.

14. Procédé selon les revendications 4 à 9 et 11, caractérisé en ce que la décision timbré-sourd est effectuée au moyen des critères de décision d'un premier test d'énergie, d'un premier test de passage au zéro, d'un premier test à valeur de seuil de la fonction d'auto-corrélation, d'un ou plusieurs tests d'énergie d'erreur résiduelle, d'un second test d'énergie, d'un second test de passage au zéro et d'une comparaison transversale.

15. Procédé selon la revendication 12, caractérisé en ce que le filtrage passe-bas du signal d'erreur de prédiction est effectué avec une fréquence limite comprise entre 700 et 1200 Hz, de préférence entre 800 et 900 Hz.

16. Procédé selon la revendication 12 ou 15, caractérisé en ce que le filtrage passe-bas est effectué au moyen d'un filtre numérique à flanc raide (7) ayant une caractéristique elliptique et une pente de flancs d'au moins 150 à 180 db/octave.

17. Procédé selon la revendication 5, caractérisé en ce que, dans le cas d'une parole à large bande, la valeur de seuil (RU) est choisie entre 0,55 et 0,75, de préférence à environ 0,6, par rapport au maximum d'auto-corrélation d'ordre zéro.

18. Procédé selon la revendication 10, caractérisé en ce que, dans le cas d'une parole à large bande, la valeur de seuil inférieure (RM) est choisie entre 0,35 et 0,45, de préférence à environ 0,42, par rapport au maximum d'auto-corrélation d'ordre zéro.

19. Procédé selon la revendication 2, caractérisé en ce que, dans le cas d'une parole à large bande, le seuil d'énergie minimale (EL) est choisi dans la plage comprise entre 1,1 · 10 ⁴ et 1_{'}4 · 10 ⁴, en étant de préférence d'environ 1,2 · 10 ⁴.

20. Procédé selon la revendication 8, caractérisé en ce que, dans le cas d'une parole à large bande, le seuil d'énergie minimale supérieur (EU) est choisi dans la plage comprise entre 1,3 · 10 3 et 1,80 - 10-³, en étant de préférence d'environ 1,5 - 10--³.

21. Procédé selon la revendication 3, caractérisé en ce que, dans le cas d'une parole à large bande, le nombre maximal (ZCU) est choisi entre 105 et 120, de préférence à environ 110, par rapport à une longueur d'élément de parole de 256 valeurs d'analyse.

22. Procédé selon la revendication 9, caractérisé en ce que, dans le cas d'une parole à large bande, le nombre maximal inférieur (ZCL) est choisi entre 70 et 90, de préférence à environ 80, par rapport à une longueur d'élément de parole de 256 valeurs d'analyse.

23. Procédé selon la revendication 6, caractérisé en ce que, dans le cas d'une parole à large bande, le seuil supérieur de rapport (VU) est choisi entre 0,6 et 0,75, de préférence à environ 0,7.

24. Procédé selon la revendication 7, caractérisé en ce que dans une parole à large bande, le seuil inférieur de rapport (VL) est choisi entre 0,05 et 0,15, de préférence à environ 0,1.

25. Procédé selon la revendication 5, caractérisé en ce que dans le cas d'une conversation téléphonique, la valeur de seuil (RU) est choisie entre 0,2 et 0,4, de préférence à environ 0,25, par rapport au maximum d'auto-corrélation d'ordre zéro.

26. Procédé selon la revendication 2, caractérisé, en ce que, dans le cas d'une conversation téléphonique, le seuil d'énergie minimale (EL) est choisi entre 1,4 . 10 ⁵ et 1,6 10 ⁵, de préférence à environ 1,5 - 10-5.

27. Procédé selon la revendication 8, caractérisé en ce que, dans le cas d'une conversation téléphonique, le seuil d'énergie minimale supérieur (EU) est choisi entre 1,3 - 10 ³ et 1,8 - 10 ³, de préférence à environ 1,5 - 10-3.

28. Procédé selon la revendication 3, caractérisé en ce que dans le cas d'une conversation téléphonique, le nombre maximal (ZCU) est choisi entre 120 et 140, de préférence à environ 130, par rapport à une longueur d'élément de parole de 256 valeurs d'analyse.

29. Procédé selon la revendication 9, caractérisé en ce que, dans le cas d'une conversation téléphonique, le nombre maximal inférieur (ZCL) est choisi entre 100 et 120, de préférence à environ 110, par rapport à une longueur d'élément de parole de 256 valeurs d'analyse.

30. Procédé selon la revendication 6, caractérisé en ce que, dans le cas d'une conversation téléphonique, le seuil supérieur de rapport (VU) est choisi entre 0,5 et 0,7, de préférence à environ 0,6.

31. Procédé selon la revendication 7, caractérisé en ce que, dans le cas dune conversation téléphonique, le seuil inférieur de rapport (VL) est choisi entre 0,05 et 0,15, de préférence à environ 0,1.

32. Procédé selon l'une des revendications précédentes, caractérisé en ce que, pour la décision timbré-sourd, on effectue pour prendre une décesion une analyse d'un élément de parole qui se compose de l'élément de parole pour lequel la décision est prise, et respectivement d'au moins une partie des deux éléments de parole adjacents à l'élément de parole considéré.

33. Dispositif pour la mise en oeuvre du procédé selon l'une des revendications précédentes, comportant une partie de préparation de signaux qui analyse de façon synchronisée le signal analogique de parole et qui convertit en signaux numériques les valeurs d'analyse ainsi obtenues, ainsi qu'une partie d'analyse, qui analyse par éléments le signal de parole converti numériquement, et en outre un calculateur de paramètres, un étage de décision de hauteur sonore et un étage de calcul de hauteur sonore, caractérisé en ce que la partie d'analyse est un système à processeurs multiples comportant un processeur principal (50) et deux processeurs auxiliaires (60, 70), un processeur auxiliaire (60) assurant une mémorisation intermédiaire du signal de parole, produisant à partir du signal de parole mémorisé de façon intermédiaire, au moyen d'un filtrage inverse, le signal d'erreur de prédiction et établissant à partir de celui-ci, le cas échéant après un filtrage passe-bas, la fonction d'auto-corrélation normalisée, le processeur principal (50) effectuant l'analyse proprement dite du signal de parole et l'autre processeur auxiliaire (70) intervenant dans le codage des paramètres de parole obtenus par le processeur principal en liaison avec le premier processeur auxiliaire.
